# EUROPÄISCHE PATENTANMELDUNG

(11) **EP 4 628 680 A1**
(43) Veröffentlichungstag der Anmeldung: **08.10.2025**
(21) Anmeldenummer: 25166669.9
(22) Anmeldetag: 27.03.2025
(51) Int. Cl.: E04H 4/06, E04H 4/00

(54) **PORTABLES UND FREISTEHENDES WASSERBECKEN**

(30) Priorität: 03.04.2024 DE 202024101618 U
(71) Anmelder: Depotec GmbH Kunststofftechnik, 97857 Urspringen (DE)
(72) Erfinder: Schmitt, Patrick, 97857 Urspringen (DE)
(74) Vertreter: Gleim Petri Patent- und Rechtsanwaltspartnerschaft mbB

(57) **Zusammenfassung**

Portables, freistehendes Wasserbecken, umfassend:
- mehrere Platten 1 aus Polypropylen, die miteinander verbunden eine Wanne mit einem Rand bilden,
- einen Hubboden 2 und wenigstens einen Antrieb 3, der mit dem Hubboden 2 verbunden ist, so dass der Hubboden 2 in der Wanne in seiner Höhe h verstellbar ist,
- an dem Rand eine umlaufende Dichtlippe 4 vorhanden ist, an dem der Hubboden 2 in einer oberen Endhöhe hₒ, die Wanne wasser- und luftdicht verschließend, anliegt, wobei
- wenigstens eine der Platten 1 und der Hubboden 2 oder wenigstens der Hubboden 2 eine Doppelstegkonstruktionsplatte 1 mit einem innenliegenden Gitter - und/oder Wabenstruktur umfasst, wobei
- die Gitter - und/oder Wabenstruktur 10 zwischen zwei Platten 11 angeordnet ist, die die Plattenoberfläche bilden und wobei
- zwischen der Gitter - und/oder Wabenstruktur 10 und den Platten 11 jeweils eine stoffschlüssige Verbindung angeordnet ist.

## Beschreibung

Die Erfindung betrifft ein portables und freistehendes Wasserbecken mit mehreren Platten, die miteinander verbunden eine Wanne bilden, einem Hubboden, und einem Antrieb, der mit dem Hubboden verbunden und ist, sodass der Hubboden in der Wanne in seiner Höhe verstellbar ist.

Wasserbecken, in der Regel Schwimmbecken oder Whirlpools, weisen in den allermeisten Fällen eine fest vorgegebene Tiefe auf. Das gilt für ortsfest montierte Wasserbecken sowie für portable und freistehende Wasserbecken gleichermaßen. Wasserbecken mit einer fest vorgegebenen Tiefe sind dadurch im Regelfall auf eine Anwendung als Kinderbecken, Whirlpool, Schwimmbecken, etc. festgelegt und können nicht anderweitig verwendet werden.

Portabel im Sinne der Erfindung ist jedes Wasserbecken, das leicht transportierbar ist. Dadurch, dass das Wasserbecken aus miteinander verbundenen Platten aus Polypropylen besteht, ist es aufstellbar und aufgrund der geringen Dichte von Polypropylen, die in der Regel zwischen 0,895 g/cm³ und 0,92 g/cm³ liegt, leicht transportierbar.

Freistehend im Sinne der Erfindung ist jedes Wasserbecken, das nicht zwangsläufig unmittelbar an andere Elemente angebaut und nicht von Mauerwerk, dem Erdboden oder anderen Befestigungen umschlossen ist. Herkömmliche Schwimmbecken oder Whirlpools sind in der Regel in einen Boden oder den Erdboden eingelassen und von dem Boden oder dem Erdboden umgeben und daher nicht freistehend.

Solche Wasserbecken, die als Whirlpool, als Schwimmbecken, als Kinderschwimmbecken, aber auch als Abstellfläche verwendet werden, je nachdem in welcher Höhe sich der Hubboden befindet, sind aus dem Stand der Technik bekannt. Das Wasserbecken kann darüber hinaus beliebig dimensioniert sein und ist zum ganzjährigen Betrieb geeignet.

Aus der Praxis sind Schwimmbecken mit Hubboden bekannt, die verstellbar für verschiedene Wassertiefen sind. Die aus der Praxis bekannten Schwimmbecken weisen einen Hubboden, bestehend aus mehreren Teilen, auf, zwischen denen jeweils ein Spalt vorhanden ist. Der Hubboden kann in eine untere Endhöhe verstellt werden, wodurch er als Boden des Schwimmbeckens dient. Wenn der Hubboden in eine obere Endhöhe verstellt wird, dient er gleichermaßen als Abdeckung und Abstellfläche. Der Hubboden bietet so Schutz vor Pflanzenteile, Insekten und anderen Verschmutzungen, so kann stets sauberes Wasser im Pool vorgehalten werden. Dadurch ist eine zusätzliche Poolabdeckung, deren Anbringung umständlich ist, überflüssig. Wenn der Hubboden verstellt wird, kann das Wasser durch Spalte, die sich zwischen den Teilen befinden, hindurchströmen.

Nachteilig bei den beschriebenen Schwimmbecken ist, dass der Hubboden teilweise schwerfällig ist und die Bedienung dadurch fehleranfällig.

Es ist daher die Aufgabe der Erfindung, ein Wasserbecken mit einem Hubboden, der höhenverstellbar ist, bereitzustellen, der zuverlässig verstellbar ist.

Die Aufgabe wird durch ein portables, freistehendes Wasserbecken, umfassend mehrere Platten aus Polypropylen, die miteinander verbunden eine Wanne mit einem Rand bilden, einen Hubboden und wenigstens einen Antrieb, der mit dem Hubboden verbunden ist, so dass der Hubboden in der Wanne in seiner Höhe verstellbar ist, wobei an dem Rand eine umlaufende Dichtlippe vorhanden ist, an dem der Hubboden in einer oberen Endhöhe, die Wanne wasser- und luftdicht verschließend, anliegt, wobei wenigstens eine der Platten und der Hubboden oder wenigstens der Hubboden eine Doppelstegkonstruktionsplatte mit einer innenliegenden Gitter - und/oder Wabenstruktur umfasst, wobei die Gitter - und/oder Wabenstruktur zwischen zwei Platten angeordnet ist, die die Plattenoberfläche bilden und wobei zwischen der Gitter - und/oder Wabenstruktur und den Platten jeweils eine stoffschlüssige Verbindung angeordnet ist, gelöst. Dies ermöglicht, dass der Hubboden sehr leicht aufschwimmt und so einfach verstellt werden kann.

Vorteilhaft ist die stoffschlüssige Verbindung eine Schweißverbindung. Dadurch können langlebige und gegenüber Wasserchemikalien beständige Verbindungen hergestellt werden.

Es ist von Vorteil, wenn die Doppelstegkonstruktionsplatte eine homogene orthogonale Gitterstruktur umfasst. Dadurch wird ein besonders gleichmäßiger Auftrieb des Hubboden sichergestellt, sodass dieser beim Aufschwimmen nicht verkantet.

Bevorzugt weist die Doppelstegkonstruktionsplatte eine Dicke im Bereich von 40 - 70 mm, bevorzugt von 50 - 57 mm, besonders bevorzugt von 57 mm auf. Dies ermöglicht die Verwendung standardisierter Bauteile, ohne dass eine Sonderanfertigung einer passenden Doppelstegkonstruktionsplatte erforderlich wird, dies vereinfacht den Aufbau eines portablen und freistehenden Wasserbeckens erheblich.

Vorzugsweise weist die Doppelstegkonstruktionsplatte ein Flächengewicht im Bereich von 15 - 20kg/m³, bevorzugt von 16 - 19kg/m³, besonders bevorzugt von 18,1kg/m³ auf. Dadurch sind die Platten sehr gut zu transportieren, was insbesondere für ein portables Wasserbecken wichtig ist.

Es hat sich als vorteilhaft herausgestellt, wenn die Doppelstegkonstruktionsplatte mit Luft gefüllte Hohlkammern umfasst. Dadurch können die guten thermisch isolierenden Eigenschaften erheblich verbessert werden, was die Nutzungsdauer des Beckens im Jahr um jeweils 2-4 Monate (Frühjahr und Herbst) verlängert, damit ist auch ein Ganzjahresbetrieb möglich.

Vorteilhafterweise ist in die Doppelstegkonstruktionsplatte wenigstens eine Wasserdüse eingelassen. Die Wasserdüsen können beispielsweise als Massagedüsen ausgelegt sein, wenn das Wasserbecken als Whirlpool verwendet werden soll, oder sie können dazu ausgelegt sein, für einen Wasserumlauf in dem Wasserbecken sorgen bzw. als Gegenstromanlage funktionieren.

Nach einem vorteilhaften Aspekt die Platten sind miteinander verbunden insbesondere miteinander verschweißt. Dadurch können die einzelnen Platten stoffschlüssig und somit wasserdicht miteinander verbunden werden.

Bevorzugt besteht der Hubboden aus einem Mittelteil sowie mindestens einem Seitenteil. Der Hubboden kann auch mehrere Seitenteile aufweisen, die, wenn sich der Hubboden in der unteren Endhöhe befindet, beispielsweise als Sitzgelegenheit dienen können. Dafür ist es von Vorteil, wenn die Wanne mindestens einen Anschlag aufweist, an dem das mindestens ein Seitenteil beim Absenken des Hubbodens auf eine untere Endhöhe in einer Sitzhöhe verbleibt.

Bevorzugt weisender Hubboden und die Platten oder wenigstens der Hubboden zusätzlich eine thermische Isolation auf. Dies verbessert die Energieeffizienz beim Betrieb des Wasserbeckens vor allem im Außenbereich.

Es ist von Vorteil, wenn der Hubboden und die Platten oder wenigstens der Hubboden zumindest bereichsweise eine Oberfläche umfasst, welche mit einer Kaschierung beschichtet ist. Damit kann ein Schwimmbecken aus Polypropylen bereitgestellt werden, welches mit Fliesen oder Stein belegt oder mit einem Lack beschichtet werden kann und so auf spezielle Kundenwünsche eingegangen werden kann.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert.

Des Weiteren umfasst dieses Patent aufstellbare und seitlich arretierbare isolierenden Abdeckungsplatten (Diese können auch eine/die Dichtlippe umfassen) aus Polypropylen, welche sowohl mechanisch als auch elektrisch zur thermischen Isolierung und gegen Eindringen mechanischer Verunreinigung auf das Becken einfach aufgebracht werden und entsprechend mit seitlicher Position im Gebrauch verstaut werden können. Die Konstruktion der thermischen Abdeckung erlaubt sowohl eine portable Nutzung im Aufstellbereich als auch bei bodengleichem Einbau. Die Thermoabdeckung ist sowohl manuell mit und ohne Unterstützung von Gasdruckdämpfer als auch mit elektrischen Antrieben nutzbar.

Es zeigen:
- Fig. 1: eine Ansicht einer ersten Ausführung des freistehenden, portablen Wasserbeckens mit einer quaderförmigen Wanne und einem rechteckigen Hubboden,
- Fig. 2a: eine Explosionsdarstellung einer Doppelstegkonstruktionsplatte,
- Fig. 2b: eine Darstellung der Doppelstegkonstruktionsplatte im Zusammenbau, und
- Fig. 3: eine Ansicht einer zweiten Ausführung des Wasserbeckens.

**Fig. 1** zeigt das freistehende Wasserbecken mit fünf Platten 1 aus Polypropylen, die miteinander verbunden eine Wanne mit einem Rand bilden, einem Hubboden 2, der sich in der unteren Endhöhe hᵤ befindet und wenigstens einem Antrieb 3, der mit dem Hubboden 2 über eine nicht dargestellte Mechanik mittelbar verbunden ist, so dass der Hubboden 2 in der Wanne in seiner Höhe h verstellbar ist.

Denkbar ist auch eine Ausführungsform mit zwei Antrieben 3, die mit dem Hubboden 2 verbunden sind.

An dem Rand des Wasserbeckens ist eine umlaufende Dichtlippe 4 vorhanden. Wenigstens eine der Platten 1 und der Hubboden 2 oder wenigstens der Hubboden 2 umfasst eine Doppelstegkonstruktionsplatte 1 mit einer innenliegenden Gitter - und/oder Wabenstruktur 10, die zwischen zwei Platten 11 angeordnet ist, die die Plattenoberfläche bilden. Zwischen der Gitter - und/oder Wabenstruktur 10 und den Platten 11 ist jeweils eine stoffschlüssige Verbindung angeordnet beispielsweise ist die stoffschlüssige Verbindung eine Schweißverbindung. Denkbar ist auch, dass die die stoffschlüssige Verbindung eine Klebeverbindung ist.

Die Dichtlippe 4 bildet dabei einen oberen Anschlag für den Hubboden 2. Der Hubboden 2 schlägt dabei mit seinem Rand umlaufend von unten gegen die Dichtlippe 4 an. Somit agiert die Dichtlippe 4 als Höhenbegrenzung für den Hubboden 2.

Eine Oberfläche des Hubbodens 2 ist kleiner als eine Oberfläche der Wanne, wodurch das Wasser im Wasserbecken, beim Verstellen des Hubbodens 2, am Umfang des Hubbodens 2 vorbeiströmen kann.

Der Antrieb 3 befindet sich bei der ersten Ausführung in einem dafür vorgesehenen Technikschacht, welcher innerhalb der Wanne angeordnet ist. Zwischen dem Technikschacht und zwei der Platten 1 ist jeweils eine Stufe vorgesehen, die den Einstieg in das Wasserbecken erleichtert. Die Stufen werden, wenn der Hubboden 2 in seine obere Endhöhe hₒ verstellt wird, ebenfalls in die obere Endhöhe hₒ verstellt, um das Wasserbecken abzuschließen. Die Stufenkönnen auch Seitenteile 22 des Hubbodens 2 sein.

Denkbar ist, dass der Hubboden 2 und die Platten 1 oder wenigstens der Hubboden 2 zusätzlich eine thermische Isolation aufweisen. Die thermische Isolation kann als zusätzliche Schicht oder als Beschichtung auf die Platten und den Hubboden oder wenigstens auf den Hubboden aufgebracht sein.

Denkbar ist auch, dass der Hubboden 2 und die Platten 1 oder wenigstens der Hubboden 2 zumindest bereichsweise eine Oberfläche umfasst, welche mit einer Kaschierung beschichtet ist. Weiterhin denkbar ist, dass der Hubboden 2 und die Platten 1 oder wenigstens der Hubboden 2 zumindest bereichsweise eine Oberfläche umfasst, welche mit einem PVC-Belag beschichtet ist.

**Fig. 2a** zeigt eine Darstellung der Doppelstegkonstruktionsplatte 1 in einer Explosionsdarstellung. Daraus ist erkenntlich, dass die Doppelstegkonstruktionsplatte 1 eine homogene orthogonale Gitterstruktur 10 umfasst.

In **Fig. 2b** ist eine Darstellung des Zusammenbaus der Doppelstegkonstruktionsplatte 1 gezeigt. Die Doppelstegkonstruktionsplatte 1 weist eine Dicke im Bereich von 40 - 70 mm, bevorzugt von 50 - 57 mm, besonders bevorzugt von 57 mm auf. Beispielsweise umfasst die Doppelstegkonstruktionsplatte 1 mit Luft gefüllte Hohlkammern.

Die Doppelstegkonstruktionsplatte 1 weist ein Flächengewicht im Bereich von 15 - 20kg/m³, bevorzugt von 16 - 19kg/m³, besonders bevorzugt von 18,1kg/m³ auf.

**Fig. 3** zeigt das freistehende, portable Wasserbecken mit einer Treppe und einem Technikschacht sowie einem Hubboden 2, der in ein Mittelteil 21 sowie zwei Seitenteile 22 geteilt ist. Die Treppe erleichtert den Einstieg in das Wasserbecken.

Die Platten 1 des freistehenden, portablen Wasserbeckens sind miteinander verbunden, insbesondere miteinander verschweißt. Die Platten 1 können auch anderweitig miteinander verbunden sein, beispielsweise können sie miteinander verklebt und/oder ineinander steckbar ausgelegt sein.

In dieser Darstellung befindet sich der Hubboden 2 in der oberen Endhöhe hₒ und liegt, die Wanne wasser- und luftdicht verschließend, an der Dichtlippe 4 an.

In Fig. 3 sind darüber hinaus Wasserdüsen 7 dargestellt, die in die Doppelstegkonstruktionsplatte 1 eingelassen sind.

Bei der zweiten Ausführung des Wasserbeckens bestehen sowohl die Platten 1 als auch der Hubboden 2 aus evakuierten Hohlkammerplatten. Der Antrieb 3 ist so ausgebildet ist, dass der Hubboden 2 mit und entgegen einer Auftriebskraft in seiner Höhe h verstellbar ist. In den Technikschacht ist eine Einschubplatte mit technischem Zubehör eingeschoben. Das technische Zubehör kann unter anderem eine Wasserpumpe, eine Heizung und/oder eine Steuereinheit samt zugehörigen Anschlüssen sowie eine Verrohrung, sowie einen Schwall-/Ausgleichstank umfassen.

Der Antrieb 3 ist in einem der Technikschächte, vormontiert auf einer Einschubplatte, definiert platziert. Dazu sind in dem betreffenden Technikschacht Führungselemente vorhanden.

Das Wasserbecken benötigt zum Betrieb lediglich einen Stromanschluss und verfügt vorteilhaft über notwendiges technisches Zubehör sowie über eine notwendige Verrohrung.

Die Wanne kann insbesondere quaderförmig sein. In diesem Fall ist der Hubboden 2 rechteckig. Alternativ kann die Wanne auch elliptisch oder rund sein oder eine Freiform aufweisen, wobei die Form des Hubbodens 2 stets an die Form der Wanne angepasst ist.

Denkbar ist eine Ausführungsform, bei der Metallliegen, Möbel, Sitzgelegenheiten, Quader aus Metall oder Kunststoff auf dem Hubboden befestigt sind. Dadurch können die Metallliegen, Möbel, Sitzgelegenheiten, Quader aus Metall oder Kunststoff für Whirlpool / SwimSpa/ Hubbodenpool unter Wasser genutzt werden, wenn der Hubboden beispielsweise in einer unteren Endhöhe hᵤ steht. Darüber hinaus ist mit dieser Ausführungsform auch eine Nutzung der Metallliegen, Möbel, Sitzgelegenheiten, Quader aus Metall oder Kunststoff für Whirlpool / SwimSpa/ Hubbodenpool über Wasser möglich, wenn der Hubboden beispielsweise in einer oberen Endhöhe hₒ steht.

Der Hubboden 2 ist mit dem Antrieb 3 vorzugsweise über einen längenveränderlichen Gurt, der über eine oder mehrere Umlenkrollen verläuft, verbunden. Angetrieben durch den Antrieb 3, der vorzugsweise ein Motor ist, kann der Hubboden 2 zwischen der oberen Endhöhe hₒ und der unteren Endhöhe hᵤ verstellt werden.

Die Dichtlippe 4 ist an oder auf dem Rand des Wasserbeckens angebracht und kann aus allen fachüblichen Dichtstoffen und -materialien gebildet sein. Sie dichtet das Wasserbecken wasser- und luftdicht ab und weist vorzugsweise thermisch isolierende Eigenschaften auf.

### Bezugszeichenliste

- 1.: Doppelstegkonstruktionsplatte
- 2.: Hubboden
- 21: Mittelteil
- 22: Seitenteil
- 3.: Antrieb
- 4.: Dichtlippe
- 7.: Wasserdüse
- 10.: Gitterstruktur
- 11.: Platten

- h: Höhe
- hᵤ: untere Endhöhe
- hₛ: Sitzhöhe
- hₒ: obere Endhöhe

## Patentansprüche

1. Portables, freistehendes Wasserbecken, umfassend:
- mehrere Platten (1) aus Polypropylen, die miteinander verbunden eine Wanne mit einem Rand bilden,
- einen Hubboden (2) und wenigstens einen Antrieb (3), der mit dem Hubboden (2) verbunden ist, so dass der Hubboden (2) in der Wanne in seiner Höhe (h) verstellbar ist,
- an dem Rand eine umlaufende Dichtlippe (4) vorhanden ist, an dem der Hubboden (2) in einer oberen Endhöhe (hₒ), die Wanne wasser- und luftdicht verschließend, anliegt, wobei
- wenigstens eine der Platten (1) und der Hubboden (2) oder wenigstens der Hubboden (2) eine Doppelstegkonstruktionsplatte (1) mit einem innenliegenden Gitter - und/oder Wabenstruktur umfasst, wobei
- die Gitter - und/oder Wabenstruktur (10) zwischen zwei Platten (11) angeordnet ist, die die Plattenoberfläche bilden und wobei
- zwischen der Gitter - und/oder Wabenstruktur (10) und den Platten (11) jeweils eine stoffschlüssige Verbindung angeordnet ist.

2. Wasserbecken nach Anspruch 1, **dadurch gekennzeichnet, dass** die stoffschlüssige Verbindung eine Schweißverbindung ist.

3. Wasserbecken nach einem der vorhergehenden Ansprüche, **dadurch gekennzeichnet, dass** die Doppelstegkonstruktionsplatte (1) eine homogene orthogonale Gitterstruktur (10) umfasst.

4. Wasserbecken nach einem der vorhergehenden Ansprüche, **dadurch gekennzeichnet, dass** die Doppelstegkonstruktionsplatte (1) eine Dicke im Bereich von 40 - 70 mm, bevorzugt von 50 - 57 mm, besonders bevorzugt von 57 mm aufweist.

5. Wasserbecken nach einem der vorhergehenden Ansprüche, **dadurch gekennzeichnet, dass** die Doppelstegkonstruktionsplatte (1) ein Flächengewicht im Bereich von 15 - 20kg/m³, bevorzugt von 16 - 19kg/m³, besonders bevorzugt von 18,1kg/m³ aufweist.

6. Wasserbecken nach einem der vorhergehenden Ansprüche, **dadurch gekennzeichnet, dass** die Doppelstegkonstruktionsplatte (1) mit Luft gefüllte Hohlkammern umfasst.

7. Wasserbecken nach einem der vorhergehenden Ansprüche, **dadurch gekennzeichnet, dass** in die Doppelstegkonstruktionsplatte (1) wenigstens eine Wasserdüse (7) eingelassen ist.

8. Wasserbecken nach einem der vorhergehenden Ansprüche, **dadurch gekennzeichnet, dass** die Platten (1) miteinander verbunden insbesondere miteinander verschweißt sind.

9. Wasserbecken nach einem der vorhergehenden Ansprüche, **dadurch gekennzeichnet, dass** der Hubboden (2) aus einem Mittelteil (21) sowie mindestens einem Seitenteil (22) besteht.

10. Wasserbecken nach einem der vorhergehenden Ansprüche, **dadurch gekennzeichnet, dass** der Hubboden (2) und die Platten (1) oder wenigstens der Hubboden (2) zusätzlich eine thermische Isolation aufweisen.

11. Wasserbecken nach einem der vorhergehenden Ansprüche, **dadurch gekennzeichnet, dass** der Hubboden (2) und die Platten (1) oder wenigstens der Hubboden (2) zumindest bereichsweise eine Oberfläche umfasst, welche mit einer Kaschierung beschichtet ist.
